# EUROPÄISCHE PATENTSCHRIFT

(11) **EP 2 462 279 B1**
(45) Veröffentlichungstag und Bekanntmachung des Hinweises auf die Patenterteilung: **31.08.2016**
(21) Anmeldenummer: 10724334.7
(22) Anmeldetag: 06.05.2010
(51) Int. Cl.: D21F 3/08, D21F 3/10, D21F 7/08

(54) **KOMBINATION EINES PRESSFILZES MIT EINEM PRESSWALZENBEZUG UND/ODER EINEM SAUGWALZENBEZUG FÜR EINE PAPIERMASCHINE**
COMBINATION OF A PRESS FELT WITH A PRESSURE ROLLER COVERING AND/OR A SUCTION ROLLER COVERING FOR A PAPER MACHINE
COMBINAISON D'UN FEUTRE DE PRESSE AVEC UN REVÊTEMENT DE CYLINDRE COMPRESSEUR ET/OU UN REVÊTEMENT DE CYLINDRE ASPIRANT POUR UNE MACHINE À PAPIER

(30) Priorität: 04.08.2009 DE 102009028215
(43) Veröffentlichungstag der Anmeldung: 13.06.2012
(73) Patentinhaber: Voith Patent GmbH, 89522 Heidenheim (DE)
(72) Erfinder: WOKUREK, Michael, A-1100 Wien (AT); EINARSSON, Johan, 89075 Ulm (DE); GAMSJÄGER, Norbert, A-2721 Bad Fischau (AT); BERENDES, Antje, 88368 Bergatreute (DE); ETSCHMAIER, Alexander, A-8692 Neuberg (AT); GROHMANN, Franz, A-2671 Payerbach (AT)
(86) Internationale Anmeldenummer: PCT/EP2010/056173
(87) Internationale Veröffentlichungsnummer: WO 2011/015386

(56) Entgegenhaltungen:
- EP-A2- 1 247 895
- EP-A2- 2 072 675
- GB-A- 1 157 407
- GB-A- 2 095 368

## Beschreibung

Die vorliegende Erfindung betrifft die Kombination eines Pressfilzes mit einem Presswalzenbezug und/oder einem Saugwalzenbezug, welche in der Presspartie einer Papiermaschine bzw. allgemein in einer Maschine zur Herstellung von Bahnmaterial, wie z. B. Papier oder Karton, eingesetzt werden kann.

Bei der Herstellung von Papier wird in einer Presspartie dem zur Herstellung von Papier eingesetzten Ausgangsmaterial ein wesentlicher Teil der darin enthaltenen Flüssigkeit, im allgemeinen Wasser, entzogen. Dies erfolgt dadurch, dass das Material auf einem bzw. zwischen zwei Pressfilzen durch im allgemeinen mehrere Pressnips hindurch geführt wird, die in Verbindung mit einer Presswalze und/oder einer Saugwalze verwendet werden. Ziel bei diesem Prozess ist es, dem Material den größtmöglichen Anteil der Flüssigkeit zu entziehen, wobei gleichzeitig der Energieeinsatz, vor allem zur Erzeugung eines Unterdrucks im Bereich einer oder mehrerer Saugwalzen, verringert werden soll.

Beispielsweise geht aus der EP1247895 A2 eine Schuhpresse mit einem umlaufenden Belt zur Verwendung in einer Pressenpartie einer Papier- oder ähnlichen Maschine hervor. Es sind diverse Oberflächenstrukturen des Belts beschrieben, die die Entwässerungskapazität steigern sollen.

Die GB 1157407 A betrifft Verbesserungen für Saugwalzen, welche sich auf Form und Anzahl von Oberflächenformen im elastischen Walzenbezug beziehen.

Aus der GB 2095368 A geht eine Walze mit einer elastischen Bezugsschicht hervor, welche mit einer zweiten Walze einen Nip bildet. Das Dokument befasst sich mit der Verformung der gerillten Oberfläche der Walze durch den Druck in einem Pressspalt, den die Walze zusammen mit einer Gegenwalze bildet.

Die EP 2072675 A2 beschreibt eine Papiermaschinenbespannung, welche einen Anteil von Polymer enthält, um das Rückstellungsvermögen der Papiermaschinenbespannung zu verbessern und die Rückbefeuchtung der Faserstoffbahn zu verringern. Es ist daher Aufgabe der vorliegenden Erfindung, eine Kombination eines Pressfilzes mit einem Presswalzenbezug und/oder einem Saugwalzenbezug für eine Papiermaschine anzugeben, welche bei verbesserter Entwässerungseigenschaft einen geringeren Energieeinsatz mit sich bringt.

Erfindungsgemäß wird die Aufgabe gelöst durch eine Kombination eines Pressfilzes mit einem Presswalzenbezug und/oder einem Saugwalzenbezug für eine Papiermaschine, umfassend: a) einen porösen Pressfilz mit einer Tragestruktur und in die Tragestruktur eingebundenem Polyurethanmaterial, wobei das Polyurethanmaterial in dem Pressfilz mit einem Flächengehalt im Bereich von 50g/m2 bis 700g/m2 vorgesehen ist und wobei der Pressfilz einen Hohlraumvolumenanteil im Bereich von weniger als 600 cm3/m2, vorzugsweise weniger als 500 cm3/m2, am meisten bevorzugt weniger als 400 cm3/m2, aufweist; b) einen Presswalzenbezug mit einer Umfangsrillenoberflächenstruktur mit einer Rillenbreite im Bereich von 0,5mm bis 1,5mm, einem Rillenabstand im Bereich von 1,5mm bis 2,5mm und einer Rillentiefe im Bereich von 1,5mm bis 4mm, wobei der Anteil einer offenen Oberfläche an der Gesamtoberfläche des Presswalzenbezugs im Bereich von 20% bis 50% liegt, und/oder einen Saugwalzenbezug mit einer Umfangsrillenoberflächenstruktur mit einer Rillenbreite im Bereich von 0,5 mm bis 1,5 mm, einem Rillenabstand im Bereich von 1,5 mm bis 2,5 mm und einer Rillentiefe im Bereich von 1,5 mm bis 4 mm sowie mit einer Lochanordnung mit einer Mehrzahl von den Saugwalzenbezug vollständig durchsetzenden Sauglöchern, wobei der Anteil einer offenen Oberfläche an der Gesamtoberfläche des Saugwalzenbezugs im Bereich von 30% bis 50% liegt, wobei der Presswalzenbezug und/oder der Saugwalzenbezug mit Polyurethanmaterial aufgebaut ist und einen Elastizitätsmodul im Bereich von 50N/mm2 bis 500N/mm2, ein Hohlraumvolumenanteil im Bereich von 200 bis 1500 cm3/m2 aufweist.

Gemäß einer alternativen Ausgestaltungsvariante der Erfindung wird die Aufgabe gelöst durch eine Kombination eines Pressfilzes mit einem Presswalzenbezug und/oder einem Saugwalzenbezug für eine Papiermaschine, umfassend: a) einen porösen Pressfilz mit einer Tragestruktur und mit wenigstens einer als Fadengelege oder Kettengewirk ausgebildeten Lage aus nicht gewebtem Material, wobei der Pressfilz einen Hohlraumvolumenanteil im Bereich von weniger als 600 cm3/m2, vorzugsweise weniger als 500 cm3/m2, am meisten bevorzugt weniger als 400 cm3/m2, aufweist, b) einen Presswalzenbezug mit einer Umfangsrillenoberflächenstruktur mit einer Rillenbreite im Bereich von 0,5mm bis 1,5mm, einem Rillenabstand im Bereich von 1,5mm bis 2,5mm und einer Rillentiefe im Bereich von 1,5mm bis 4mm, wobei der Anteil einer offenen Oberfläche an der Gesamtoberfläche des Presswalzenbezugs im Bereich von 20% bis 50% liegt, und/oder einen Saugwalzenbezug mit einer Umfangsrillenoberflächenstruktur mit einer Rillenbreite im Bereich von 0,5 mm bis 1,5 mm, einem Rillenabstand im Bereich von 1,5 mm bis 2,5 mm und einer Rillentiefe im Bereich von 1,5 mm bis 4 mm sowie mit einer Lochanordnung mit einer Mehrzahl von den Saugwalzenbezug vollständig durchsetzenden Sauglöchern, wobei der Anteil einer offenen Oberfläche an der Gesamtoberfläche des Saugwalzenbezugs im Bereich von 30% bis 50% liegt, wobei der Presswalzenbezug und/oder der Saugwalzenbezug mit Polyurethanmaterial aufgebaut ist und einen Elastizitätsmodul im Bereich von 50N/mm2 bis 500N/mm2, ein Hohlraumvolumenanteil im Bereich von 200 bis 1500 cm3/m2 aufweist.

Es wurde festgestellt, dass durch die Kombination eines speziell aufgebauten Pressfiilzes, der eine vergleichsweise geringe Porosität, also einen vergleichsweise geringen Hohlraumvolumenanteil aufweist, mit einem wie vorangehend angegeben aufgebauten Bezug für eine Presswalze bzw. eine Saugwalze ein sehr gutes Entwässerungsverhalten erzielt wird, während gleichzeitig aufgrund der vergleichsweise offenen Gestaltung des Walzenbezugs insbesondere im Bereich einer Saugwalze die eingesetzte Energie zum Erzeugen des Unterdrucks bzw. zum Abziehen von Flüssigkeit durch Unterdruck verringert werden kann.

Um das Flüssigkeitsaufnahmevermögen auch im Presswalzenbezug weiter zu verbessern, wird vorgeschlagen, dass der Presswalzenbezug eine Lochanordnung mit einer Mehrzahl von den Presswalzenbezug nicht vollständig durchsetzenden und zu dessen mit Umfangsrillenoberflächenstruktur ausgebildeter Oberseite offenen Blindlöchern umfasst, wobei die offene Oberfläche durch die Umfangsrillenoberflächenstruktur und die Lochanordnung bereitgestellt ist.

Auch bei dem Saugwalzenbezug kann vorgesehen sein, dass dessen Lochanordnung eine Mehrzahl von diesen nicht vollständig durchsetzenden und zu dessen mit Umfangsrillenoberfilächenstruktur ausgebildeter Oberseite offenen Blindlöchern umfasst.

Um die Aufnahme von Flüssigkeit in der Lochanordnung weiter zu verbessern, wird vorgeschlagen, dass die Löcher der Lochanordnung des Saugwalzenbezugs und/oder der Lochanordnung des Presswalzenbezugs einen Durchmesser im Bereich von 2 mm bis 5 mm aufweisen.

Weiterhin kann die Dicke des Presswalzenbezugs bzw. auch des Saugwalzenbezugs im Bereich von 10 mm bis 13 mm liegen.

Um im Bereich des bei der erfindungsgemäßen Kombination vorgesehenen Pressfilzes dafür zu sorgen, dass dieser mit vergleichsweise geringem Hohlraumvolumenanteil ausgebildet ist, wodurch erreicht werden kann, dass der größere Anteil des aus dem zu fertigenden Papier herausgepressten Wassers in Richtung Walzenbezug gelangt, wird vorgeschlagen, dass in wenigstens eine Lage des Pressfilzes aus nicht gewebtem Material Polyurethanmaterial eingebunden ist. Das Vorsehen von Polyurethanmaterial in dem nicht gewebten Material verringert den Hohlraumvolumenanteil des nicht gewebten Materials, wobei dieses Material bereits einen deutlich geringeren Hohfraumvolumenanteil aufweist als beispielsweise Webmaterial.

Bei Vorsehen einer Tragestruktur mit darin eingebundenem Polyurethanmaterial kann der vergleichsweise geringe Hohlraumvolumenanteil beispielsweise auch erreicht werden, wenn als Tragestruktur gewebtes Material eingesetzt wird und die Porosität durch entsprechende Ausgestaltung einer an dieser Tragestruktur getragenen und somit in diese eingebundenen Beschichtung aus Polyurethanmaterial bereitgestellt wird.

Die Erfindung betrifft ferner eine Papiermaschine mit einer Pressenpartie, bei welcher eine erfindungsgemäße Kombination vorgesehen ist.

Die vorliegende Erfindung wird nachfolgend mit Bezug auf die beiliegenden Figuren beschrieben. Es zeigt:
- Fig. 1: eine Aufsicht auf einen Oberflächenbereich eines Saugwalzenbezugs;
- Fig. 2: eine Schnittdarstellung eines Saugwalzenbezugs;
- Fig. 3: eine Teil-Prinzipdarstellung eines mit eingebettetem Polyurethanmaterial aufgebauten Pressfilzes;
- Fig. 4: eine Mikroskopfotografie der Oberflache eines mit eingebettetem Polyurethanmaterial aufgebauten Pressfilzes.

Die Fig. 1 und 2 zeigen Darstellungen eines beispielsweise bei einer Saugwalze eingesetzten Saugwalzenbezugs 10. Man erkennt in der Aufsicht der Fig. 1 die an einem Außenumfang vorgesehene und näherungsweise in Umfangsrichtung sich erstreckende wendelartig ausgestaltete Umfangsrillenoberflächenstruktur 12. Diese umfasst eine Vielzahl von quer zur Walzenlängsrichtung nebeneinander liegenden Rillenabschnitten 14. Diese Rillenabschnitte 14, welche aufgrund der wendelartig gewundenen Struktur bezüglich der Umfangsrichtung geringfügig schräg gestellt sind, weisen eine Breite b im Bereich von 0,5 mm bis 1,5 mm und einen gegenseitigen Abstand a im Bereich von 1,5 mm bis 2,5 mm auf. Die Rillentiefe t liegt in einem Bereich von 1,5 mm bis 4 mm.

In dem Saugwalzenbezug 10 ist ferner eine Lochanordnung 16 gebildet, welche in der Aufsicht der Fig. 1 nur in einem Teilbereich dargestellt ist. Die Lochanordnung 16 umfasst eine Mehrzahl von den Saugwalzenbezug 10 vollständig durchsetzenden Sauglöchern 18, durch welche hindurch die aus dem zu fertigenden Papier abgezogene Flüssigkeit abgesaugt werden kann.

Die Lochanordnung 16 umfasst ferner eine Mehrzahl von Blind- bzw. Sacklöchern 20, die, ebenso wie die Sauglöcher 18, zu einer Oberseite 22 hin offen sind, sich jedoch nicht vollständig durch den mit einer Dicke d im Bereich von 10 bis 13 mm ausgebildeten Saugwalzenbelag 10 hindurch erstrecken.

Die Sauglöcher 18 und die Blindlöcher 20 können, wie dies in Fig. 2 veranschaulicht ist, verschiedene Durchmesser aufweisen, wobei der Durchmesser dieser Löcher vorzugsweise im Bereich von 2 mm bis 5 mm liegt. Auch können beispielsweise, wie die Fig. 1 dies veranschaulicht, alle Sauglöcher 18 mit gleichem Durchmesser ausgebildet sein und alle Blindlöcher 20 mit gleichem Durchmesser ausgebildet sein, wobei der Durchmesser der Sauglöcher 18 nicht notwendigerweise gleich dem Durchmesser der Blindlöcher 20 sein muss. Vorzugsweise sind die Sauglöcher 18 und die Blindlöcher 20 in einem gleichmäßigen Muster über den Saugwalzenbezug 10 verteilt, und zwar derart, dass, wie dies die Fig. 1 und 2 verdeutlichen, zumindest die meisten, vorzugsweise alle Sauglöcher 18 bzw. auch Blindlöcher 20 einen Rillenabschnitt 14 zumindest anschneiden. Dies bedeutet, dass die in einem Rillenabschnitt 14 aufgenommene Flüssigkeit dann in Löcher 18 oder 20 gelangen kann und somit aus dem Bereich des zu fertigenden Papiers abgeführt werden kann.

Durch die Umfangsrillenoberflächenstruktur 12 und die zur Oberseite 22 hin offenen Löcher 18 und 20 wird eine offene Oberfläche bereitgestellt, die im Verhältnis zu der gesamten Oberfläche, diese also im Wesentlichen gebildet durch eine zylindrische Umfangsfläche des Saugwalzenbezugs, im Bereich von 30% bis 50% liegt. Mit diesem vergleichsweise großen Oberflächenanteil, über welchen direkt Flüssigkeit abgeführt werden kann, wird in Verbindung mit dem durch die Rillenstrukturierung und die verschiedenen Löcher 18, 20 gebildeten Flüssigkeitsaufnahmevolumen ein hervorragendes Entwässerungsvermögen erzielt. Bei dieser Ausgestaltung liegt der Hohlraumvolumenanteil in dem Saugwalzenbezug 10 vorzugsweise in einem Bereich von 200 bis 1500 cm³/m².

Ein für eine Presswalze in einer Pressensektion einer Papiermaschine eingesetzter Presswalzenbezug kann so ausgebildet sein, wie in den Fig. 1 und 2 dargestellt und kann grundsätzlich insbesondere hinsichtlich der Umfangsrillenoberflächenstruktur mit den vorangehend auch angegebenen Dimensionierungen ausgebildet sein. Auch bei dem für eine Presswalze einzusetzenden Walzenbezug kann eine Lochanordnung 16 vorgesehen sein, die jedoch keine Sauglöcher 18, sondern lediglich die Blindlöcher 20 umfasst. Bei einem Presswalzenbezug ist die durch die Blindlöcher 20 und die Umfangsrillenoberflächenstruktur 12 bereitgestellte offene Oberfläche mit einem Anteil von 20% bis 50% an der Gesamtoberfläche vorgesehen, und der Hohlraumvolumenanteil kann auch hier im Bereich von 200 bis 1500 cm³/m² liegen.

Um bei dem Saugwalzenbezug 10 bzw. auch einem entsprechend ausgestalteten Presswalzenbezug die gewünschte Elastizität bereitzustellen, können derartige Walzenbezüge beispielsweise mit Polyurethanmaterial aufgebaut sein und einen Elastizitätsmodul im Bereich von 50 N/mm² bis 500 N/mm² aufweisen.

Um die durch die vorangehend beschriebenen Saug- bzw. Presswalzenbezüge bereitgestellten Entwässerungseigenschaften optimal nutzen zu können, werden diese erfindungsgemäß in Verbindung mit einem mit Naht oder nahtlos ausgebildeten Pressfilz eingesetzt. Dieser Pressfilz weist insbesondere im Vergleich zu den Walzenbezügen einen vergleichsweise geringen Hohlraumvolumenanteil von weniger als 600 cm³/m², vorzugsweise weniger als 500 cm³/m², am meisten bevorzugt weniger als 400 cm³/m², auf. Dabei kann das Hohlraumvolumen des Pressfilzes, ebenso wie bei den vorangehend erläuterten Walzenbezügen beispielsweise bei einem Druck von 5 MPa an einer Fläche von 10 cm x 10 cm bei einem über Nacht in Wasser vorkonditionierten Pressfilz ermittelt werden.

Dieses Hohlraumvolumen kann dadurch bereitgestellt werden, dass der Pressfilz zumindest eine Lage aus nicht gewebtem Faser-/Faden-Material, beispielsweise aufgebaut mit Monofilamenten bzw. herkömmlichen Garnen, bereitgestellt ist. Derartiges nicht gewebtes Material kann beispielsweise ein ein- oder mehrlagiges Fadengelege, ein Vliesmaterial oder ein Kettengewirk umfassen. Auch der Einsatz eines eine Vielzahl von spiral- bzw. wendelartig gewundenen und durch Steckdrähte verbundenen Elementen aufgebauten Verbundes stellt im Sinne der vorliegenden Erfindung den Einsatz von nicht gewebtem Material dar.

Grundsätzlich kann der Pressfilz auch mehrlagig ausgebildet sein und dabei mindestens eine derartige Lage aus nicht gewebtem Material umfassen.

Derartiges nicht gewebtes Material weist insbesondere dann, wenn es vliesartig bzw. auch als Kettengewirk ausgebildet ist, im Vergleich zu gewebtem Faser- bzw. Fadenmaterial eine vergleichsweise geringe Porosität auf. Dies kann dadurch noch unterstützt werden, dass in das nicht gewebte Material oder zumindest eine Lage davon Polyurethanmaterial eingebracht wird, welches somit den Hohlraumvolumenanteil weiter mindert. Dies ist in der Fig. 3 veranschaulicht.

Man erkennt das mit gestrichelter Fläche dargestellte Fasermaterial 30, beispielsweise als Vliesmaterial aufgebaut, in welches bereichsweise auch miteinander in Verbindung stehendes Polyurethanmaterial 32 eingebettet ist. Dies kann beispielsweise dadurch erzeugt werden, dass kleine Polyurethanpartikel 34 in das nicht gewebte Fasermaterial eingebracht werden und dann durch Wärme- und/oder Druckanwendung aufgeschmolzen werden, so dass unter entsprechender Verformung der Polyurethanpartikel 34 ein im Wesentlichen zusammenhängender Verbund von Polyurethanmaterial entsteht, der gleichwohl eine Porenstruktur in dem so aufgebauten Pressfilz beibehält.

Die Fig. 4 zeigt eine Mikroskopdarstellung der Oberfläche eines so aufgebauten Pressfilzes, in welcher die im Wesentlichen statistisch verteilten Fasern des Fasermaterials erkennbar sind, ebenso wie das diese umkleidende, also grundsätzlich in das Fasermaterial eingebundene Polyurethanmaterial.

Durch das Einbinden von Polyurethanmaterial in das hier als Tragestruktur verwendete nicht gewebte Fasermaterial wird nicht nur die Porosität beeinflusst, sondern auch die Elastizität des Pressfilzes so eingestellt, dass sie in Zusammenwirkung mit den vorangehend angegebenen Walzenbezügen zu einem verbesserten Entwässerungsverhalten führt. Es hat sich gezeigt, dass insbesondere dann, wenn das Polyurethanmaterial mit einem Flächengehalt von 50 g/m² bis 700 g/m² vorgesehen ist, hervorragende Entwässerungseigenschaften mit vergleichsweise geringer Rückbefeuchtung erzielt werden können.

Bei einer alternativen Ausgestaltung eines Pressfilzes kann dieser grundsätzlich mit einer beispielsweise auch gewebten Tragestruktur ausgebildet sein, in die gleichermaßen Polyurethanmaterial eingebunden ist, und zwar entweder im vorangehend erläuterten Sinne, dass die Kett- und/oder Schussfäden des als Tragestruktur eingesetzten Gewebes mit dem Polyurethanmaterial unter Beibehaltung einer gewissen Porosität umkleidet werden, oder derart, dass an zumindest einer Seite der Tragestruktur ein im Wesentlichen geschlossener Verbund des Polyurethanmaterials erzeugt wird.

Mit der erfindungsgemäßen Kombination eines Pressfilzes mit dem vorangehend erläuterten Aufbau mit einem Presswalzenbezug und/oder einem Saugwalzenbezug mit dem ebenfalls erläuterten Aufbau wird aufgrund der vergleichsweise breiten und tiefen Rillenstruktur, des vergleichsweise geringen Elastizitätsmoduls des eingesetzten Polyurethanmaterials, des vergleichsweise großen offenen Oberflächenanteils, des vergleichsweise großen Hohlraumvolumenanteils insbesondere in den Walzenbezügen bzw. auch der vorgesehenen Lochanordnungen ein konstanter Nipdruck in einer Pressensektion einer Papiermaschine erzeugt.

Andererseits wird die Entwässerung durch die Walzenbezüge, insbesondere durch den Saugwalzenbezug hindurch, deutlich verbessert. Hierzu trägt wesentlich auch bei, dass der eingesetzte Pressfilz aufgrund seiner Struktur bzw. auch seiner Porosität mit einem vorzugsweise geringeren Hohlraumvolumenanteil als der Presswalzenbezug und/oder der Saugwalzenbezug ein deutlich verringertes Rückbefeuchtungsverhalten aufweist und somit auch das Trennen des Pressfilzes von der darauf zunächst geförderten und dann abzulösenden Papierlage erleichtert. Dazu kann insbesondere auch ein Pressfilz beitragen, der eine oder mehrere Polyurethanlagen, ggf. auf einer Tragestruktur, umfasst, die ein geringeres Hohlraumvolumen aufweisen, als ein herkömmlich durch Vernadeln generierter Pressfilz.

Versuche haben gezeigt, dass die Oberflächengestaltung des Saugwalzenbezugs 10, dessen offene Fläche sowie die Auslegung des Pressfilzes für die Entwässerungsleistung und in weiterer Folge für den Trockengehalt des Papiers von Bedeutung sind. Mit der gleichen offenen Fläche des Saugwalzenbezugs 10 und dem gleichen Hohlraumvolumen des Pressfilzes können das Entwässerungsverhalten, der Trockengehalt des Papiers und der sog. sheet bulk, also die Papierstärke, beeinflusst werden.

Neben der Oberflächenstrukturierung der Walzen und der Gestaltung des Pressfilzes hat die Gestaltung der Pressensektion der Papiermaschine Einfluss auf die Entwässerung respektive auf den Trockengehalt der Papierbahn. Zwei grundlegende Konzepte sind dabei bekannt, das sog. "nip-dewatering", also die Entwässerung im Pressspalt, und die Besaugung durch eine sog. Uhle-Box außerhalb des Pressspalts. Beide Möglichkeiten sind hinlänglich bekannt, so dass auf eine ausführliche Beschreibung an dieser Stelle verzichtet werden kann.

Mit einer geeigneten Kombination aus Pressfilz und Walzenbezug 10 können die Vakuen, welche in einer Saug- oder Saugpresswalze in bekannter Weise beispielsweise durch zumindest einen Saugkasten meist in zwei Zonen anliegen, reduziert oder sogar abgeschaltet werden, wobei die Entwässerung gleichbleibt oder sogar verbessert werden kann. Es ist somit möglich, den gleichen Trockengehalt oder sogar eine Erhöhung des Trockengehalts trotz eines geringeren Vakuums in einer ersten Saugzone einer Saugpresswalze zu erzielen, so dass eine Absenkung des Vakuums in einer zweiten Saugzone der Saugpresswalze erfolgen kann. Dies konnte in Versuchen mit allen Saugpresswalzenoberflächendesigns und allen Pressfilzen bestätigt werden. Es ist dadurch möglich, das Vakuum in nur mehr einer Saugzone zur Verfügung zu stellen, eine Besaugung in weiteren Zonen kann entfallen, was sich positiv auf die Energiebilanz auswirkt.

Auch bei Besaugung durch die Uhle-Box kann die Saugleistung signifikant reduziert werden. Bei einer Oberflächengestaltung mit Sauglöchern 18 und Umfangsrillenoberflächenstruktur 12 kann die Uhle-Box sogar abgeschaltet werden.

In Bezug auf die Linienlasten beim nip-dewatering können die höchsten Lasten mit Saugpresswalzen mit einem Oberflächendesign erzielt werden, welches Sauglöcher 18, Umfangsrillenoberflächenstruktur 12 und Blindlöcher 20 aufweist. Eine Absenkung der Linienlast führt erwartungsgemäß in diesem Fall zu einem geringeren Trockengehalt.

Die Gesamtentwässerung kann bei Pressen mit mehreren Pressspalten bei Verwendung von Saugpresswalzenbezügen mit Sauglöchern 18 und Umfangsrillenoberflächenstruktur 12 im Wesentlichen neutral gehalten werden.

Betrachtet man den Energieverbrauch der Walzenantriebe, so ist bei gleicher Maschinengeschwindigkeit und gleichem Vakuum eine geringfügige Erhöhung zu beobachten. Dies wird jedoch durch die Absenkung der Vakuen wie weiter oben bereits beschrieben zumindest kompensiert.

Bei Verwendung von Saugwalzen 10 mit Sauglöchern 18 und Umfangsrillenoberflächenstruktur 12 ist ein geringerer Verbrauch von Antriebsleistung zu verzeichnen.

Insgesamt konnte in Versuchen bei gleicher Geschwindigkeit der Papiermaschine ein bis zu 1,5% höherer Trockengehalt erzielt werden, wobei Saug- oder Saugpresswalzen mit einer Gestaltung, die Sauglöcher 18 und eine Umfangsrillenoberflächenstruktur 12 aufweist, die besten Ergebnisse erzielen. Der Papierbulk kann mit gleichem Oberflächendesign um bis zu 6% bei gleicher Maschinengeschwindigkeit gesteigert werden.

## Patentansprüche

1. Kombination eines Pressfilzes mit einem Presswalzenbezug oder/und einem Saugwalzenbezug für eine Papiermaschine, umfassend:
a) einen porösen Pressfilz mit einer Tragestruktur und in die Tragestruktur eingebundenem Polyurethanmaterial (32), wobei das Polyurethanmaterial (32) in dem Pressfilz mit einem Flächengehalt im Bereich von 50g/m² bis 700g/m² vorgesehen ist, und wobei der Prossfilz einen Hohlraumvolumenanteil im Bereich von weniger als 600 cm³/m² aufweist,
b) einen Presswalzenbezug mit einer Umfangsrillenoberflächenstruktur mit einer Rillenbreite im Bereich von 0,5mm bis 1,5mm, einem Rillenabstand im Bereich von 1,5mm bis 2,5mm und einer Rillentiefe im Bereich von 1,5mm bis 4mm, wobei der Anteil einer offenen Oberfläche an der Gesamtoberfläche des Presswalzenbezugs im Bereich von 20% bis 50% liegt,
oder/und
einen Saugwalzenbezug (10) mit einer Umfangsrillenoberflächenstruktur (12) mit einer Rillenbreite (b) im Bereich von 0,5 mm bis 1,5 mm, einem Rillenabstand (a) im Bereich von 1,5 mm bis 2,5 mm und einer Rillentiefe (t) im Bereich von 1,5 mm bis 4 mm sowie mit einer Lochanordnung (16) mit einer Mehrzahl von den Saugwalzenbezug (10) vollständig durchsetzenden Sauglöchern (18), wobei der Anteil einer offenen Oberfläche an der Gesamtoberfläche des Saugwalzenbezugs (10) im Bereich von 30% bis 50% liegt,
wobei der Presswalzenbezug oder/und der Saugwalzenbezug (10) mit Polyurethanmaterial aufgebaut ist und einen Elastizitätsmodul im Bereich von 50N/mm² bis 500N/mm² und einen Hohlraumvolumenanteil im Bereich von 200 bis 1500 cm³/m² aufweist.

2. Kombination eines Pressfilzes mit einem Presswalzenbezug oder/und einem Saugwalzenbezug für eine Papiermaschine, umfassend:
a) einen porösen Pressfilz mit wenigstens einer als Fadengelege oder Kettengewirk ausgebildeten Lage aus nicht gewebtem Material (30), wobei der Pressfilz einen Hohlraumvolumenanteil im Bereich von weniger als 600 cm³/m² aufweist,
b) einen Presswalzenbezug mit einer Umfangsrillenoberflächenstruktur mit einer Rollenbreite im Bereich von 0,5mm bis 1,5mm, einem Rillenabstand im Bereich von 1,5mm bis 2,5mm und einer Rillentiefe im Bereich von 1,5mm bis 4mm, wobei der Anteil einer offenen Oberfläche an der Gesamtoberfläche des Presswalzenbezugs im Bereich von 20% bis 50% liegt,
oder/und
einen Saugwalzenbezug (10) mit einer Umfangshlienoberflächenstruktur (12) mit einer Rillenbreite (b) im Bereich von 0,5 mm bis 1,5 mm, einem Rillenabstand (a) im Bereich von 1,5 mm bis 2,5 mm und einer Rillentiefe (t) im Bereich von 1,5 mm bis 4 mm sowie mit einer Lochanordnung (16) mit einer Mehrzahl von den Saugwalzenbezug (10) vollständig durchsetzenden Sauglöchern (18), wobei der Anteil einer offenen Oberfläche an der Gesamtoberfläche des Saugwalzenbezugs (10) im Bereich von 30% bis 50% liegt,
wobei der Presswalzenbezug oder/und der Saugwalzenbezug (10) mit Polyurethanmaterial aufgebaut ist und einen Elastizitätsmodul im Bereich von 50N/mm² bis 500N/mm² und einen Hohlraumvolumenanteil im Bereich von 200 bis 1500 cm³/m² aufweist.

3. Kombination nach Anspruch 1 oder 2,
**dadurch gekennzeichnet, dass** der Presswalzenbezug eine Lochanordnung mit einer Mehrzahl von den Presswalzenbezug nicht vollständig durchsetzenden und zu dessen mit Umfangsrillenoberflächenstruktur ausgebildeter Oberseite offenen Blindlöchern umfasst, wobei die offene Oberfläche durch die Umfangsrillenoberflächenstruktur und die Lochanordnung bereitgestellt ist.

4. Kombination nach Anspruch 1, 2 oder 3,
**dadurch gekennzeichnet, dass** die Lochanordnung (16) des Saugwalzenbezugs (10) eine Mehrzahl von diesen nicht vollständig durchsetzenden und zu dessen mit Umfangsrillenoberflächenstruktur (12) ausgebildeter Oberseite (22) offenen Blindlöchern (20) umfasst.

5. Kombination nach einem der Ansprüche 1 bis 4,
**dadurch gekennzeichnet, dass** die Löcher (18, 20) der Lochanordnung (16) des Saugwalzenbezugs (10) oder/und der Lochanordnung des Presswalzenbezugs einen Durchmesser im Bereich von 2mm bis 5mm aufweisen.

6. Kombination nach einem der Ansprüche 1 bis 5,
**dadurch gekennzeichnet, dass** der Presswalzenbezug oder/und der Saugwalzenbezug (10) eine Dicke im Bereich von 10mm bis 13mm aufweist.

7. Kombination nach Anspruch 2 oder einem der Ansprüche 3 bis 6, sofern auf Anspruch 2 rückbezogen;
**dadurch gekennzeichnet, dass** in wenigstens eine Lage des Pressfilzes aus nicht gewebtem Material (30) Polyurethanmaterial (32) eingebunden ist.

8. Kombination nach Anspruch 7,
**dadurch gekennzeichnet, dass** das Polyurethanmaterial (32) in dem Pressfilz mit einem Flächengehalt im Bereich von 50g/m² bis 700g/m² vorgesehen ist.

9. Kombination nach einem der Ansprüche 1 bis 8,
**dadurch gekennzeichnet, dass** der Pressfilz einen Hohlraumvolumenanteil im Bereich von weniger als 500 cm³/m², am meisten bevorzugt weniger als 400 cm³/m², aufweist.

10. Kombination nach einem der Ansprüche 1 bis 9,
**dadurch gekennzeichnet, dass** wenigstens eine Lage aus nicht gewebtem Fasermaterial (30) Vliesmaterial oder/und die Tragestruktur ein Fadengelege oder ein Kettengewirk umfasst.

11. Papiermaschine, umfassend eine Presspartie mit einer Kombination nach einem der vorhergehenden Ansprüche.

## Claims

1. Combination of a press felt and a press-roller covering and/or a suction-roller covering for a paper machine, comprising:
a) a porous press felt having a supporting structure and polyurethane material (32) which is incorporated in the supporting structure, wherein the polyurethane material (32) in the press felt is provided with a content per area in the range of 50 g/m² to 700 g/m², and wherein the press felt has a proportion of cavity volume in the range of less than 600 cm³/m²;
b) a press-roller covering having a circumferential surface groove structure having a groove width in the range from 0.5 mm to 1.5 mm, a groove spacing in the range from 1.5 mm to 2.5 mm, and a groove depth in the range from 1.5 mm to 4 mm, wherein the proportion of an open surface of the total surface of the press-roller covering is in the range from 20% to 50%;
and/or
a suction-roller covering (10) having a circumferential surface groove structure (12) having a groove width (b) in the range from 0.5 mm to 1.5 mm, a groove spacing (a) in the range from 1.5 mm to 2.5 mm, and a groove depth (t) in the range from 1.5 mm to 4 mm, and having a bore arrangement (16) having a plurality of suction bores (18) which completely penetrate the suction-roller covering (10), wherein the proportion of an open surface of the total surface of the suction-roller covering (10) is in the range from 30% to 50%;
wherein the press-roller covering and/or the suction-roller covering (10) is constructed with polyurethane material and has an elasticity modulus in the range from 50 N/mm² to 500 N/mm², and a proportion of cavity volume in the range from 200 to 1500 cm³/m².

2. Combination of a press felt and a press-roller covering and/or a suction-roller covering for a paper machine, comprising:
a) a porous press felt having at least one layer, configured as a cross-laid thread structure or as a warp-knitted fabric, from non-woven material (30), wherein the press felt has a proportion of cavity volume in the range of less than 600 cm³/m²;
b) a press-roller covering having a circumferential surface groove structure having a groove width in the range from 0.5 mm to 1.5 mm, a groove spacing in the range from 1.5 mm to 2.5 mm, and a groove depth in the range from 1.5 mm to 4 mm, wherein the proportion of an open surface of the total surface of the press-roller covering is in the range from 20% to 50%;
and/or
a suction-roller covering (10) having a circumferential surface groove structure (12) having a groove width (b) in the range from 0.5 mm to 1.5 mm, a groove spacing (a) in the range from 1.5 mm to 2.5 mm, and a groove depth (t) in the range from 1.5 mm to 4 mm, and having a bore arrangement (16) having a plurality of suction bores (18) which completely penetrate the suction-roller covering (10), wherein the proportion of an open surface of the total surface of the suction-roller covering (10) is in the range from 30% to 50%;
wherein the press-roller covering and/or the suction-roller covering (10) is constructed with polyurethane material and has an elasticity modulus in the range from 50 N/mm² to 500 N/mm², and a proportion of cavity volume in the range from 200 to 1500 cm³/m².

3. Combination according to Claim 1 or 2, **characterized in that** the press-roller covering comprises a bore arrangement having a plurality of blind holes which do not completely penetrate the press-roller covering and which are open to the upper side thereof which is configured with a circumferential surface groove structure, wherein the open surface is provided by the circumferential surface groove structure and by the bore assembly.

4. Combination according to Claim 1, 2, or 3, **characterized in that** the bore arrangement (16) of the suction-roller covering (10) comprises a plurality of blind holes (20) which do not completely penetrate said suction-roller covering (10) and which are open to the upper side (22) thereof which is configured with a circumferential surface groove structure (12).

5. Combination according to one of Claims 1 to 4, **characterized in that** the bores (18, 20) of the bore arrangement (16) of the suction-roller covering (10) and/or of the bore arrangement of the press-roller covering have a diameter in the range from 2 mm to 5 mm.

6. Combination according to one of Claims 1 to 5, **characterized in that** the press-roller covering or/and the suction-roller covering (10) has/have a thickness in the range from 10 mm to 13 mm.

7. Combination according to Claim 2 or to one of Claims 3 to 6 if referring back to Claim 2, **characterized in that** polyurethane material (32) is incorporated in at least one layer of the press felt of non-woven material (30).

8. Combination according to Claim 7, **characterized in that** the polyurethane material (32) in the press felt is provided having a content per area in the range from 50 g/m² to 700 g/m².

9. Combination according to one of Claims 1 to 8, **characterized in that** the press felt has a proportion of cavity volume in the range of less than 500 cm³/m², most preferably less than 400 cm³/m².

10. Combination according to one of Claims 1 to 9, **characterized in that** at least one layer of non-woven fibrous material (30) comprises fleece material, and/or the supporting structure comprises a cross-laid thread structure or a warp-knitted fabric.

11. Paper machine comprising a press section having a combination according to one of the preceding claims.

## Revendications

1. Combinaison d'un feutre de presse avec un revêtement de cylindre compresseur et/ou un revêtement de cylindre aspirant pour une machine à papier, comprenant:
a) un feutre de presse poreux avec une structure de support et un matériau de polyuréthane (32) incorporé dans la structure de support, dans laquelle le matériau de polyuréthane (32) est prévu dans le feutre de presse avec une teneur de surface dans la plage de 50 g/m² à 700 g/m², et dans laquelle le feutre de presse présente une proportion de volume de vides dans la plage de moins de 600 cm³/m²,
b) un revêtement de cylindre compresseur avec une structure de surface à rainures périphériques avec une largeur de rainure dans la plage de 0,5 mm à 1,5 mm, une distance des rainures dans la plage de 1,5 mm à 2,5 mm et une profondeur de rainure dans la plage de 1,5 mm à 4 mm, dans lequel la proportion d'une surface ouverte par rapport à la surface totale du revêtement de cylindre compresseur se situe dans la plage de 20 % à 50 %,
ou/et
un revêtement de cylindre aspirant (10) avec une structure de surface à rainures périphériques (12) avec une largeur de rainure (b) dans la plage de 0,5 mm à 1,5 mm, une distance des rainures (a) dans la plage de 1,5 mm à 2,5 mm et une profondeur de rainure (t) dans la plage de 1,5 mm à 4 mm ainsi qu'avec un agencement de trous (16) avec une multiplicité de trous d'aspiration (18) traversant entièrement le revêtement de cylindre aspirant (10), dans lequel la proportion d'une surface ouverte par rapport à la surface totale du revêtement de cylindre aspirant (10) se situe dans la plage de 30 % à 50 %,
dans laquelle le revêtement de cylindre compresseur ou/et le revêtement de cylindre aspirant (10) est construit en matériau de polyuréthane et présente un module d'élasticité dans la plage de 50 N/mm² à 500 N/mm² et une proportion de volume de vides dans la plage de 200 à 1500 cm³/m².

2. Combinaison d'un feutre de presse avec un revêtement de cylindre compresseur et/ou un revêtement de cylindre aspirant pour une machine à papier, comprenant:
a) un feutre de presse poreux avec au moins une couche en matériau non tissé (30) réalisée sous forme de non-tissé de fibres ou de tissu tricoté en chaîne, dans laquelle le feutre de presse présente une proportion de volume de vides dans la plage de moins de 600 cm³/m²,
b) un revêtement de cylindre compresseur avec une structure de surface à rainures périphériques avec une largeur de rainure dans la plage de 0,5 mm à 1,5 mm, une distance des rainures dans la plage de 1,5 mm à 2,5 mm et une profondeur de rainure dans la plage de 1,5 mm à 4 mm, dans lequel la proportion d'une surface ouverte par rapport à la surface totale du revêtement de cylindre compresseur se situe dans la plage de 20 % à 50 %,
ou/et
un revêtement de cylindre aspirant (10) avec une structure de surface à rainures périphériques (12) avec une largeur de rainure (b) dans la plage de 0,5 mm à 1,5 mm, une distance des rainures (a) dans la plage de 1,5 mm à 2,5 mm et une profondeur de rainure (t) dans la plage de 1,5 mm à 4 mm ainsi qu'avec un agencement de trous (16) avec une multiplicité de trous d'aspiration (18) traversant entièrement le revêtement de cylindre aspirant (10), dans lequel la proportion d'une surface ouverte par rapport à la surface totale du revêtement de cylindre aspirant (10) se situe dans la plage de 30 % à 50 %,
dans laquelle le revêtement de cylindre compresseur ou/et le revêtement de cylindre aspirant (10) est construit en matériau de polyuréthane et présente un module d'élasticité dans la plage de 50 N/mm² à 500 N/mm² et une proportion de volume de vides dans la plage de 200 à 1500 cm³/m².

3. Combinaison selon la revendication 1 ou 2, **caractérisée en ce que** le revêtement de cylindre compresseur comprend un agencement de trous avec une multiplicité de trous borgnes ne traversant pas entièrement le revêtement de cylindre compresseur et ouverts vers son côté supérieur réalisé avec une structure de surface à rainures périphériques, dans laquelle la surface ouverte est créée par la structure de surface à rainures périphériques et l'agencement de trous.

4. Combinaison selon la revendication 1, 2 ou 3, **caractérisée en ce que** l'agencement de trous (16) du revêtement de cylindre aspirant (10) comprend une multiplicité de trous borgnes (20) ne traversant pas entièrement celui-ci et ouverts vers son côté supérieur (22) réalisé avec une structure de surface à rainures périphériques (12).

5. Combinaison selon l'une quelconque des revendications 1 à 4, **caractérisée en ce que** les trous (18, 20) de l'agencement de trous (16) du revêtement de cylindre aspirant (10) ou/et de l'agencement de trous du revêtement de cylindre compresseur présentent un diamètre dans la plage de 2 mm à 5 mm.

6. Combinaison selon l'une quelconque des revendications 1 à 5, **caractérisée en ce que** le revêtement de cylindre compresseur ou/et le revêtement de cylindre aspirant (10) présente une épaisseur dans la plage de 10 mm à 13 mm.

7. Combinaison selon la revendication 2 ou l'une quelconque des revendications 3 à 6 dans la mesure où elle se rattache à la revendication 2, **caractérisée en ce que** du matériau de polyuréthane (32) est incorporé dans au moins une couche du feutre de presse en matériau non tissé (30).

8. Combinaison selon la revendication 7, **caractérisée en ce que** le matériau de polyuréthane (32) est prévu dans le feutre de presse avec une teneur de surface dans la plage de 50 g/m² à 700g/m².

9. Combinaison selon l'une quelconque des revendications 1 à 8, **caractérisée en ce que** le feutre de presse présente une proportion de volume de vides dans la plage de moins de 500 cm³/m², de préférence encore de moins de 400 cm³/m².

10. Combinaison selon l'une quelconque des revendications 1 à 9, **caractérisée en ce qu'**au moins une couche en matériau de fibres non tissé (30) comprend un matériau non-tissé ou/et la structure de support comprend un non-tissé de fibres ou un tissu tricoté en chaîne.

11. Machine à papier, comprenant une partie de presse avec une combinaison selon l'une quelconque des revendications précédentes.
